# EUROPÄISCHE PATENTSCHRIFT

(11) **EP 0 557 698 B1**
(45) Veröffentlichungstag und Bekanntmachung des Hinweises auf die Patenterteilung: **10.05.1995**
(21) Anmeldenummer: 93100525.0
(22) Anmeldetag: 15.01.1993
(51) Int. Cl.: D01G 19/10

(54) **Garnitur aus Sägezahnstanzteilen für Textil-Kämm-Maschinen**
Outfit of saw-toothed stamped parts for textile combing machines
Garniture en éléments de dents de scie estampées pour machines textiles de peignage

(30) Priorität: 19.02.1992 DE 4205006
(43) Veröffentlichungstag der Anmeldung: 01.09.1993
(73) Patentinhaber: Staedtler & Uhl, D-91126 Schwabach (DE)
(72) Erfinder: Egerer, Josef, W-8540 Schwabach (DE)
(74) Vertreter: Rau, Manfred, Dr. Dipl.-Ing.

(56) Entgegenhaltungen:
- EP-A- 0 322 472
- DE-A- 1 927 049
- DE-A- 3 321 236
- FR-A- 1 343 355
- GB-A- 937 405

## Beschreibung

Die Erfindung richtet sich auf einen Fixkamm von Textil-Kämm-Maschinen, wie Kämm-Maschinen für Wolle, Baumwolle oder ähnliche Kunst- oder Naturfasern gemäß dem Oberbegriff von Anspruch 1.

Ein gattungsgemäßer Fixkamm ist aus der DE-A-3 722 481 bekannt. Fixkämme werden in Kämm-Maschinen für Wolle bzw. Kunstfasern einerseits und Baumwolle andererseits eingesetzt. Der Fixkamm muß dabei die Reinigung der Faserteile bewerkstelligen, die von einem vor dem Fixkamm in Ablaufrichtung des Faserbartes gesehen angeordneten Kreiskamm nicht erfaßt werden. Hierdurch werden Fixkämme regelmäßig stark belastet und Unreinheiten in der Wolle bzw. Baumwolle, die aus Pflanzenteilen oder Vegetabilien bestehen können, lagern sich an diesen ab. Kurzfasern bzw. Verunreinigungen setzen sich dann in den Lücken zwischen den flächigen, sich in Kämmrichtung erstreckenden Nadeln fest.

Der Erfindung liegt die Aufgabe zugrunde, einen Fixkamm der eingangs genannten Art so weiterzubilden, daß er kostengünstig herstellbar ist, daß die Garnitur einfach aufgebracht werden kann, und daß die Kämmwirkung verbessert wird.

Diese Aufgabe wird gelöst gemaß dem kennzeichnenden Teil von Anspruch 1. Es wurde festgestellt, daß im Inneren der erfindungsgemäßen Krümmung im Bereich des freien Vorstandes eine Verdichtung eintritt, welche zu einer besonders herausragenden Kämmwirkung fuhrt.

Der Krümmungsradius kann vorteilhafterweise zwischen 8 und 35 mm liegen, wobei sich die Krümmung über einen Winkelbereich von 18° bis 100° erstrecken kann.

Nachfolgend wird die Erfindung anhand bevorzugter Ausführungsbeispiele in Verbindung mit der Zeichnung näher beschrieben. Dabei zeigen
- Fig. 1: eine teilweise perspektivische Ansicht eines erfindungsgemäßen Fixkamms mit gekrümmten Nadelspitzen,
- Fig. 2: eine Seitenansicht des Fixkamms nach Fig. 1 und
- Fig. 3: eine teilweise Aufsicht auf einen Fixkamm nach Fig. 1.

In den Fig. 1 bis 3 ist ein erfindungsgemäßer Fixkamm dargestellt. Dieser Fixkamm 10 umfaßt einen ortsfest an der jeweiligen Textilmaschine angeordneten Fixkammträger 11 und ein Deckblech 12, wobei eine Mehrzahl von Nadeln 13 zwischen dem Fixkammträger 11 und dem Deckblech 12 aufgereiht ist. Die Spitzen 14 stehen über die Unterkanten 15 bzw. 16 von Fixkammträger 11 bzw. Deckblech 12 frei vor. Im Bereich dieses freien Vorstandes sind sie, wie insbesondere aus Fig. 2 deutlich wird, über einen Winkelbereich α mit einem Krümmungsradius R um den Krümmungsmittelpunkt M sichelartig gekrümmt.

## Patentansprüche

1. Fixkamm für Textil-Kämm-Maschinen für Wolle oder Baumwolle umfassend eine Mehrzahl von nebeneinander angeordneten Nadeln oder Sägezahnstanzteilen mit Spitzen, wobei die Nadelspitzen bzw. Stanzteilspitzen nach unten frei vorstehen, **dadurch gekennzeichnet, daß** die Spitzen (14) im Bereich ihres freien Vorstandes sichelartig gekrümmt sind.

2. Fixkamm nach Anspruch 1, **dadurch gekennzeichnet, daß** der Krümmungsradius (R) 8 bis 35 mm beträgt.

3. Fixkamm nach Anspruch 2, **dadurch gekennzeichnet, daß** sich die Krümmung über einen Winkelbereich (α) von 18° bis 100° erstreckt.

## Claims

1. A top comb for textile combing machines for wool and cotton comprising a plurality of needles or saw-toothed stamped parts arranged side by side with tips, the needle tips or stamped part tips, respectively, freely projecting downward, characterized in that the tips (14) are curved like a sickle in the region of their free projecting length.

2. A top comb according to claim 1, characterized in that the radius of curvature (R) is 8 to 35 mm.

3. A top comb according to claim 2, characterized in that the curvature extends over an angular range (α) of 18 to 100°.

## Revendications

1. Peigne fixe destiné à des machines textiles de peignage, pour la laine ou le coton, comprenant un grand nombre d'aiguilles ou d'éléments en dents de scie découpées par matriçage, présentant des pointes et disposés côte à côte, les pointes des aiguilles ou les pointes des éléments découpés par matriçage faisant saillie librement vers le bas, caractérisé en ce que les pointes (14), dans la zone de leur partie en saillie libre, sont courbées en forme de croissant.

2. Peigne fixe selon la revendication 1, caractérisé en ce que le rayon de courbure (R) est compris entre 8 et 35 mm.

3. Peigne fixe selon la revendication 2, caractérisé en ce que la courbure s'étend sur une plage angulaire (α) de 18° à 100°.
